# EUROPÄISCHE PATENTSCHRIFT

(11) **EP 3 434 972 B1**
(45) Veröffentlichungstag und Bekanntmachung des Hinweises auf die Patenterteilung: **05.02.2020**
(21) Anmeldenummer: 18181492.2
(22) Anmeldetag: 03.07.2018
(51) Int. Cl.: F21V 37/02, F21V 35/00

(54) **DECKEL FÜR EINEN EINSEITIG NACH OBEN OFFENEN HOHLKÖRPER**
LID FOR A HOLLOW BODY OPEN ON THE TOP TO ONE SIDE
COUVERCLE POUR UN CORPS CREUX OUVERT D'UN CÔTÉ, VERS LE HAUT

(30) Priorität: 06.07.2017 AT 505612017
(43) Veröffentlichungstag der Anmeldung: 30.01.2019
(73) Patentinhaber: HMB Ges.m.b.H., 3335 Weyer (AT)
(72) Erfinder: Hofer, Herbert, 3335 Weyer (AT)
(74) Vertreter: Burgstaller, Peter

(56) Entgegenhaltungen:
- DE-U1- 8 814 266
- DE-U1- 20 100 017
- JP-A- 2014 210 184
- US-A1- 2004 125 598

## Beschreibung

Die Erfindung betrifft einen Deckel für einen einseitig nach oben offenen Hohlkörper, in dem eine Kerze angeordnet ist, insbesondere einen Deckel für ein Grablicht.

Grablichter bestehen üblicherweise aus einem Becher (kann aus unterschiedlichen Materialien bestehen) der mit Brennmasse gefüllt ist (üblicherweise mineralische oder organische Wachse) und einen zentriert angebrachten Docht aufweist. Gegen Witterungsschutz und aus optischen Gründen wird üblicherweise ein Deckel (oft aus Metall oder Kunststoff) oben aufgesetzt. Grablichter werden üblicherweise im Freien gebrannt und sind der Witterung voll ausgesetzt.

Nach dem Stand der Technik sind Deckel für einseitig nach oben offene Hohlkörper bekannt, in denen eine Kerze angeordnet ist, wobei der Deckel ein nach unten offener Hohlkörper ist und auf den nach oben offenen Hohlkörper aufgesteckt oder aufgeschraubt werden kann, wobei der Mantel des Deckels im angebrachten Zustand den Mantel des nach oben offenen Hohlkörpers nach oben hin überragt, wobei der Mantel des Deckels mit Öffnungen versehen ist. Die Öffnungen sind dabei als vertikal verlaufende Öffnungen ausgeführt, welche durch Öffnungen im Mantel des Deckels gebildet sind, beispielsweise durch das Ausstanzen von Kreisflächen. Nachteilig ist, dass durch solche Öffnungen Niederschlag leicht eindringen kann, welcher dann zwischen Deckel und dem einseitig nach oben offenen Hohlkörper abzuleiten ist. Dazu ist der einseitig offene Hohlkörper meist mit einem sich nach oben verjüngenden oberen Endbereich ausgestattet, sodass durch den Deckel eindringendes Wasser zwischen Deckel und dem sich verjüngenden Endbereich abgeleitet wird.

Die JP2014210184A offenbart einen Becher mit Öffnungen, wobei der Becher mit einem Deckel verschlossen werden kann. Der Deckel weist keine Öffnungen auf. Die Öffnungen im Becher können durch Laschenbildung und Biegen der Laschen ins Becherinnere gebildet sein.

Die DE20100017U1 zeigt einen Deckel für einen einseitig offenen Hohlkörper, wobei der Deckel in seiner die Mantelfläche bildenden Seitenwand vertikale Öffnungen aufweist und in seiner Deckfläche, die das Dach des Deckels bildet, zusätzliche Öffnungen, geformt durch Laschenbildung und Biegen der Laschen ins Becherinnere, aufweisen kann.

Die DE8814266U1 zeigt einen Deckel für einen einseitig offenen Hohlkörper, wobei der Deckel in seiner die Mantelfläche bildenden Seitenwand vertikale Öffnungen aufweist und in seiner Deckfläche, die das Dach des Deckels bildet, zusätzliche Öffnungen, geformt durch Laschenbildung und Biegen der Laschen ins Becherinnere, aufweisen kann.

Die US2004125598A1 zeigt eine Abdeckung mit vertikalen Öffnungen, welche durch Laschenbildung und Biegen der Laschen ins Becherinnere geformt sind.

Die der Erfindung zu Grunde liegende Aufgabe besteht darin, einen Deckel bereit zu stellen, welcher besser gegen das Eindringen von Niederschlag geschützt ist.

Zum Lösen der Aufgabe wird ein Deckel nach Anspruch 1 oder Anspruch 11 vorgeschlagen.

Bevorzugt wird vorgeschlagen, dass zumindest eine Öffnung dadurch gebildet ist, dass der Mantel des Deckels zwischen zwei auf einer horizontalen Ebene liegenden Punkten einen Schlitz aufweist und dass das Material des Mantels unterhalb des Schlitzes ins Innere des Hohlkörpers des Deckels eingeformt ist, sodass sich zwischen der durch den Schlitz gebildeten oberen Kante und der durch den Schlitz gebildeten unteren Kante eine im Wesentlichen horizontal verlaufende Öffnung erstreckt.

Der Deckel kann bevorzugt aus Kunststoff oder besonders bevorzugt aus Metall gebildet sein. Der Deckel weist seitliche Öffnungen auf, die so konstruiert sind, dass sich ein Teil der Seitenwand bzw. des Mantels nur entlang eines horizontalen Schlitzes nach innen neigt und somit die sich ergebende Öffnung nach oben zeigt und vom Deckeloberteil überlappt wird. Somit kann am Deckel abrinnendes Regenwasser nicht in den Innenraum des Deckels eindringen, da es an der oberen Kante des horizontalen Schlitzes abtropft und von der Seitenwand nach außen abgeleitet wird. Da die Öffnungen nach oben zeigen, kann Wind erschwert direkt auf die Flamme treffen, da er von der Seitenwand abgelenkt und abgeschwächt wird. Die Öffnungen sind in unterschiedlicher Anzahl an der Seitenwand des Deckels rundherum in seitlichen Abständen und bevorzugt in zwei Reihen angebracht. Durch die so angebrachten Öffnungen tritt durch die obere Reihe hauptsächlich Abluft der Kerzenflamme aus, und durch die untere Reihe hauptsächlich Zuluft in den Lichtinnenraum ein. Somit wird der geregelte Abbrand des Lichtes sichergestellt.

Weniger bevorzugt wird für das Lösen der Aufgabe ein Deckel gemäß Anspruch 11 vorgeschlagen. Unter anderem ist diese Variante weniger bevorzugt, weil die resultierenden nach außen abstehenden Ausdellungen bei der Handhabung und Verpackung nachteilig sind.

Eine bevorzugte Ausführungsvariante des erfindungsgemäßen Deckels wird an Hand von Zeichnungen veranschaulicht:
Fig. 1: Zeigt den bevorzugten erfindungsgemäßen Deckel in perspektivischer Ansicht von schräg oben.
Fig. 2: Zeigt den bevorzugten erfindungsgemäßen Deckel in perspektivischer Ansicht von schräg unten.
Fig. 3: Zeigt den bevorzugten erfindungsgemäßen Deckel in seitlicher Schnittansicht mit strichliert veranschaulichtem Hohlkörper eines Grablichts.

Wie in den Fig. 1-3 veranschaulicht ist, weist der Deckel 1 eine obere Deckfläche 2 und einen Mantel 3 auf, welcher sich vom Rand der Deckfläche 2 nach unten hin erstreckt, sodass der Deckel 1 ein einseitig offener Hohlkörper ist, wie dargestellt bevorzugt in Form eines Hohlzylinders, also mit kreisförmiger Deckfläche 2. Diese Form ist besonders einfach in der Herstellung und gut zu handhaben. Weniger bevorzugt kann der Hohlkörper auch als Prisma mit einem Polygon, einem Oval oder einer Ellipse als Grundfläche vorliegen. Zudem könnte sich der Deckel 1 nach oben hin verjüngen und als hohler Kegel oder hohler Kegelstumpf oder hohle Pyramide oder hohler Pyramidenstumpf vorliegen. Außerdem ist auch ein sich nach oben verbreiternder Deckel 1 denkbar.

Der Mantel 3 des Deckels 1 weist Eindellungen 4 auf, an deren oberen Ende jeweils eine in etwa horizontal verlaufende Öffnung vorliegt.

Am Rand der Deckfläche 2 sind bevorzugt Stege 5 angeordnet, welche sich aus der Deckfläche 2 nach oben erheben und welche im Bereich der Eindellungen 4 vorliegen, sodass von der Deckfläche 2 abfließendes Wasser nicht über die Eindellungen 4 abfließt, sondern in den Bereichen zwischen jeweils aufeinanderfolgenden Eindellungen 4. In den Bereichen zwischen den Eindellungen 4 weist der Deckel 1 bevorzugt vertikal verlaufende Rinnen 7 auf, welche einen Weg für das zwischen den Stegen 5 abfließende Wasser vorgeben. Die Rinnen 7 können durch Prägung hergestellt werden. Die Stege 5 liegen in vertikaler Richtung gesehen über den Eindellungen 4 und somit über den in etwa horizontal verlaufenden Öffnungen, wobei sich bevorzugt jeweils ein Steg 5 über die gesamte Länge einer horizontal verlaufenden Öffnung erstreckt. Bevorzugt sind die Stege 5 in Umfangsrichtung gesehen etwas länger als die Öffnungen.

Die Deckfläche 2 ist bevorzugt zu ihrem Zentrum hin ansteigend ausgebildet, damit sich auf dieser kein Wasser sammeln kann. Wie dargestellt kann die Deckfläche 2 durch einen oder mehrere ringförmige Bereiche, einen oder mehrere hohlkegelstumpfförmige Bereiche und einen erhöhten zentralen kreisförmigen Bereich 8 gebildet sein.

Am unteren Ende kann der Rand des Mantels 3 verbreitert ausgebildet sein, beispielsweise indem dessen Material nach oben und außen gefaltet oder gerollt als Wulst 6 vorliegt. Dadurch wird die Stabilität des Deckels 1 erhöht und eine scharfe Kante vermieden, was ein Aufsetzen des Deckels 1 auf den einseitig nach oben offenen Hohlkörper erleichtert und Verletzungen insbesondere an Deckeln 1 aus Metall vermeidet.

Wie in den Fig. 1-3 zu erkennen ist, sind die Öffnungen dadurch gebildet, dass der Mantel 3 zwischen jeweils zwei auf einer horizontalen Ebene liegenden Punkten einen Schlitz aufweist und dass das Material des Mantels 3 unterhalb des Schlitzes ins Innere des Hohlkörpers des Deckels 1 eingeformt ist, sodass sich zwischen der durch den Schlitz gebildeten oberen Kante 9 und der durch den Schlitz gebildeten unteren Kante 10 eine im Wesentlichen horizontal verlaufende Öffnung erstreckt. Wie dargestellt verläuft die obere Kante 9 bevorzugt horizontal. Die oberen Kanten 9 aufeinanderfolgender Öffnungen eines Umfangsbereichs des Mantels 3 liegen bevorzugt auf einer Ebene.

Die untere Kante 10 verläuft entlang eines Bogens von einem der beiden auf einer horizontalen Ebene liegenden Punkte des Schlitzes ausgehend weg vom Mantel 3 zuerst in Richtung des Inneren des Deckels 1 und dann wieder heraus in Richtung des Mantels 3 zum zweiten der beiden auf einer horizontalen Ebene liegenden Punkte des Schlitzes.

Bevorzugt verläuft die unter Kante 10 jedes Schlitzes entlang eines Bogens von einem der beiden auf einer horizontalen Ebene liegenden Punkte des Schlitzes ausgehend zuerst abfallend und dann wieder ansteigend zum zweiten der beiden auf einer horizontalen Ebene liegenden Punkte des Schlitzes. In Fig. 3 ist daher ein Spalt zwischen den beiden Kanten 9, 10 sichtbar.

Die untere Kante 10 ist die obere Kante der Eindellung 4, wobei die Eindellung 4 bevorzugt entlang der Bogenbahn ihrer unteren Kante 11 in den Mantel 3 über geht, welche ausgehend von einem der beiden auf einer horizontalen Ebene liegenden Punkte des Schlitzes zuerst abfallend und dann wieder ansteigend zum zweiten der beiden auf einer horizontalen Ebene liegenden Punkte des Schlitzes verläuft und wobei die Eindellung 4 ausgehend von ihrer unteren Kante 11 gegenüber dem Mantel 3 ins Innere des Deckels 1 geneigt ist.

Wie dargestellt weist der Deckel 1 vorzugsweise sechs erfindungsgemäße Öffnungen auf, die entlang eines Umfangsbereichs des Mantels 3 liegen. Denkbar sind aber auch mehr oder weniger solche Öffnungen, beispielsweise vier oder acht. Bevorzugt sind zumindest vier, insbesondere zumindest 6 Öffnungen je Reihe vorhanden. Bei einer geraden Anzahl von Öffnungen je Reihe liegen sich diese bevorzugt jeweils diametral gegenüber.

Bevorzugt ist eine zweite Reihe von Öffnungen vorhanden, die vertikal beabstandet zur ersten Reihe vorliegt. Auch mehr als zwei Reihen sind denkbar, wobei zwei Reihen aufgrund der eingangs beschriebenen Luftzirkulation als technisch vorteilhaft angesehen werden. Die zweite Reihe ist bevorzugt ident zur ersten Reihe ausgeführt und phasengleich zu dieser angeordnet.

Das Material des Deckels 1 ist bevorzugt Metall, beispielsweise Stahl oder Aluminium, alternativ kann er aus hitzebeständigem Kunststoff gebildet sein.

Bei einer Ausführung aus Metall wird zur Herstellung vorzugsweise als Ausgangsbasis ein einseitig offener Hohlzylinder verwendet, welcher durch Stanzen oder Schneiden mit Schlitzen versehen wird und durch plastische Verformung mit den Eindellungen 4 versehen wird. Die Stege 5 und Rinnen 7, sowie die Erhebung der Deckfläche 2 können ebenfalls durch plastische Verformung, beispielsweise Prägen gebildet werden. Vorteilhaft wird in einem ersten Schritt die Deckfläche 2 samt Stege 5 geprägt und erst nachfolgend die Eindellungen 4 und Rinnen 7 geformt.

In Fig. 3 ist das Anbringen des Deckels 1 am Hohlkörper eines Grablichts veranschaulicht. An den nach oben hin einseitig offenen Hohlkörper sind dabei keine speziellen Anforderungen gestellt, da die durchs Prägen nach Innen vorstehenden Rinnen 7 und/oder die Eindellungen 4 einen Anschlag für den Rand des nach oben hin einseitig offenen Hohlkörpers bilden, sodass diese den Deckel 1 in der vorgesehenen Position fixieren. Der nach oben hin einseitig offene Hohlkörper kann somit bevorzugt als Hohlkörper vorliegen, dessen Außenumfang etwas geringer als der Innendurchmesser des Mantels 3, oder passgenau zu diesem vorliegt. Der nach oben hin einseitig offene Hohlkörper braucht keinen sich nach oben hin verjüngenden Bereich und keinen Anschlag für den Deckel 1 aufzuweisen, ist also sehr kostengünstig herstellbar.

In einer weniger bevorzugten Ausführungsvariante könnte zumindest eine Öffnung auch dadurch gebildet sein, dass der Mantel 3 zwischen zwei auf einer horizontalen Ebene liegenden Punkten einen Schlitz aufweist und dass das Material des Mantels 3 oberhalb des Schlitzes nach außen vom Hohlkörper des Deckels 1 ausgeformt ist, sodass sich zwischen der durch den Schlitz gebildeten oberen Kante 9 und der durch den Schlitz gebildeten unteren Kante 10 eine im Wesentlichen horizontal verlaufende Öffnung erstreckt. Bevorzugt verläuft dann die untere Kante 10 horizontal. Bevorzugt verläuft dann die obere Kante 9 entlang eines Bogens von einem der beiden auf einer horizontalen Ebene liegenden Punkte des Schlitzes ausgehend zuerst ansteigend und dann wieder absteigend zum zweiten der beiden auf einer horizontalen Ebene liegenden Punkte des Schlitzes. Bevorzugt ist dann die obere Kante 9 die untere Kante einer Ausdellung, wobei die Ausdellung entlang der Bogenbahn ihrer oberen Kante in den Mantel 3 über geht, welche ausgehend von einem der beiden auf einer horizontalen Ebene liegenden Punkte des Schlitzes zuerst ansteigend und dann wieder abfallend zum zweiten der beiden auf einer horizontalen Ebene liegenden Punkte des Schlitzes verläuft und wobei die Ausdellung ausgehend von ihrer oberen Kante gegenüber dem Mantel 3 des Deckels 1 nach außen geneigt ist. Eine gemäß dieser weniger bevorzugten Variante gebildete Öffnungen kann anstelle einer der in den Figuren abgebildeten Öffnungen vorgesehen sein. Es können alle Öffnungen dieser weniger bevorzugten Variante entsprechend ausgeführt sein. Es können Öffnungen dieser weniger bevorzugten Variante in Kombination mit Öffnungen der bevorzugten Variante an einem Deckel 1 vorhanden sein. An einem horizontalen Schlitz können auch eine Eindellung 4 gemäß der bevorzugten Variante und eine Ausdellung gemäß der weniger bevorzugten Variante gemeinsam vorliegen.

## Patentansprüche

1. Deckel (1) für einen einseitig nach oben offenen Hohlkörper, in dem eine Kerze angeordnet ist, wobei der Deckel (1) ein nach unten offener Hohlkörper ist und auf den nach oben offenen Hohlkörper aufgesteckt oder aufgeschraubt werden kann, wobei der Mantel (3) des Deckels (1) im angebrachten Zustand den Mantel des nach oben offenen Hohlkörpers nach oben hin überragt, wobei der Deckel (1) eine obere Deckfläche (2) und einen Mantel (3) aufweist, welcher Mantel (3) sich vom Rand der Deckfläche (2) nach unten hin erstreckt, wobei der Mantel (3) des Deckels (1) mit Öffnungen versehen ist,
**dadurch gekennzeichnet, dass**
zumindest eine Öffnung dadurch gebildet ist, dass der Mantel (3) des Deckels (1) zwischen zwei auf einer horizontalen Ebene liegenden Punkten einen Schlitz aufweist und dass das Material des Mantels (3) unterhalb des Schlitzes ins Innere des Hohlkörpers des Deckels (1) in Form einer Eindellung (4) eingeformt ist, wobei die untere Kante (10) des Schlitzes die obere Kante der Eindellung (4) ist, sodass sich zwischen der durch den Schlitz gebildeten oberen Kante (9) und der durch den Schlitz gebildeten unteren Kante (10) eine im Wesentlichen horizontal verlaufende Öffnung am oberen Ende der Eindellung (4) erstreckt.

2. Deckel (1) nach Anspruch 1, **dadurch gekennzeichnet, dass** die obere Kante (9) horizontal verläuft.

3. Deckel (1) nach einem der Ansprüche 1 bis 2, **dadurch gekennzeichnet, dass** die unter Kante (10) entlang eines Bogens von einem der beiden auf einer horizontalen Ebene liegenden Punkte des Schlitzes ausgehend zuerst abfallend und dann wieder ansteigend zum zweiten der beiden auf einer horizontalen Ebene liegenden Punkte des Schlitzes verläuft.

4. Deckel (1) nach einem der Ansprüche 1 bis 3, **dadurch gekennzeichnet, dass** die unter Kante (10) die obere Kante einer Eindellung (4) ist, wobei die Eindellung (4) entlang der Bogenbahn ihrer unteren Kante (11) in den Mantel (3) über geht, welche ausgehend von einem der beiden auf einer horizontalen Ebene liegenden Punkte des Schlitzes zuerst abfallend und dann wieder ansteigend zum zweiten der beiden auf einer horizontalen Ebene liegenden Punkte des Schlitzes verläuft und wobei die Eindellung (4) ausgehend von ihrer unteren Kante (11) gegenüber dem Mantel (3) ins Innere des Deckels (1) geneigt ist.

5. Deckel (1) nach einem der Ansprüche 1 bis 4, **dadurch gekennzeichnet, dass** zumindest vier, vorzugsweise zumindest sechs erfindungsgemäße Öffnungen entlang eines Umfangsbereichs des Mantels (3) liegen.

6. Deckel (1) nach Anspruch 5, **dadurch gekennzeichnet, dass** weitere zumindest vier, vorzugsweise zumindest sechs erfindungsgemäße Öffnungen entlang eines weiteren Umfangsbereichs des Mantels (3) liegen, wobei die beiden Umfangsbereiche vertikal zueinander beabstandet sind.

7. Deckel (1) nach einem der Ansprüche 5 bis 6, **dadurch gekennzeichnet, dass** im Bereich zwischen zwei jeweils in Umfangsrichtung aneinander anschließenden Öffnungen eine vertikale Rinne (7) im Mantel (3) verläuft.

8. Deckel (1) nach einem der Ansprüche 1 bis 7, **dadurch gekennzeichnet, dass** der Rand der Deckfläche (2) des Deckels (1) mit erhabenen Stegen (5) versehen ist, wobei zwischen zwei jeweils in Umfangsrichtung aneinander anschließenden Stegen (5) Abläufe definiert sind, sodass durch diese Wasser von der Deckfläche (2) abfließen kann.

9. Deckel (1) nach Anspruch 8, **dadurch gekennzeichnet, dass** die Stege (5) in vertikaler Richtung gesehen über erfindungsgemäßen Öffnungen liegen und jeweils ein Steg (5) über die gesamte Länge einer erfindungsgemäßen Öffnung verläuft.

10. Deckel (1) nach einem der Ansprüche 1 bis 9, **dadurch gekennzeichnet, dass** dieser ein einseitig offener Hohlzylinder ist.

11. Deckel (1) für einen einseitig nach oben offenen Hohlkörper, in dem eine Kerze angeordnet ist, wobei der Deckel (1) ein nach unten offener Hohlkörper ist und auf den nach oben offenen Hohlkörper aufgesteckt oder aufgeschraubt werden kann, wobei der Mantel (3) des Deckels (1) im angebrachten Zustand den Mantel des nach oben offenen Hohlkörpers nach oben hin überragt, wobei der Deckel (1) eine obere Deckfläche (2) und einen Mantel (3) aufweist, welcher Mantel (3) sich vom Rand der Deckfläche (2) nach unten hin erstreckt, wobei der Mantel (3) des Deckels (1) mit Öffnungen versehen ist,
**dadurch gekennzeichnet, dass**
zumindest eine Öffnung dadurch gebildet ist, dass der Mantel (3) des Deckels (1) zwischen zwei auf einer horizontalen Ebene liegenden Punkten einen Schlitz aufweist und dass das Material des Mantels (3) oberhalb des Schlitzes nach außen vom Hohlkörper des Deckels (1) in Form einer Ausdellung ausgeformt ist, wobei die obere Kante (9) des Schlitzes die untere Kante der Ausdellung ist, sodass sich zwischen der durch den Schlitz gebildeten oberen Kante (9) und der durch den Schlitz gebildeten unteren Kante (10) eine im Wesentlichen horizontal verlaufende Öffnung erstreckt.

12. Deckel (1) nach Anspruch 11, **dadurch gekennzeichnet, dass** die untere Kante (10) horizontal verläuft.

13. Deckel (1) nach einem der Ansprüche 11 bis 12, **dadurch gekennzeichnet, dass** die obere Kante (9) entlang eines Bogens von einem der beiden auf einer horizontalen Ebene liegenden Punkte des Schlitzes ausgehend zuerst ansteigend und dann wieder abfallend zum zweiten der beiden auf einer horizontalen Ebene liegenden Punkte des Schlitzes verläuft.

14. Deckel (1) nach einem der Ansprüche 11 bis 13, **dadurch gekennzeichnet, dass** die obere Kante (9) die untere Kante einer Ausdellung ist, wobei die Ausdellung entlang der Bogenbahn ihrer oberen Kante in den Mantel (3) über geht, welche ausgehend von einem der beiden auf einer horizontalen Ebene liegenden Punkte des Schlitzes zuerst ansteigend und dann wieder abfallend zum zweiten der beiden auf einer horizontalen Ebene liegenden Punkte des Schlitzes verläuft und wobei die Ausdellung ausgehend von ihrer oberen Kante gegenüber dem Mantel (3) des Deckels (1) nach außen geneigt ist.

## Claims

1. Lid (1) for a hollow body which is open at one end on the top, in which hollow body a candle is arranged, the lid (1) being a hollow body which is open on the bottom and it being possible to place or screw said lid onto the hollow body which is open on the top, the casing (3) of the lid (1), in the mounted state, projecting upwards over the casing of the hollow body which is open on the top, the lid (1) comprising an upper lid surface (2) and a casing (3), which casing (3) extends downwards from the edge of the lid surface (2), the casing (3) of the lid (1) being provided with openings, **characterized in that** at least one opening is formed by the casing (3) of the lid (1) comprising a slot between two points which lie on a horizontal plane and the material of the casing (3) below the slot being shaped towards the inside of the hollow body of the lid (1) in the form of an indentation (4), the lower edge (10) of the slot being the upper edge of the indentation (4) such that a substantially horizontally extending opening extends at the upper end of the indentation (4) between the upper edge (9) formed by the slot and the lower edge (10) formed by the slot.

2. Lid (1) according to claim 1, **characterized in that** the upper edge (9) extends horizontally.

3. Lid (1) according to either claim 1 or claim 2, **characterized in that** the lower edge (10) extends along an arc starting from one of the two points of the slot which lie on a horizontal plane so as to first fall and then rise again to the second of the two points of the slot which lie on a horizontal plane.

4. Lid (1) according to any of claims 1 to 3, **characterized in that** the lower edge (10) is the upper edge of an indentation (4), the indentation (4) transitioning into the casing (3) along the arc path of the lower edge (11) thereof which extends starting from one of the two points of the slot which lie on a horizontal plane so as to first fall and then rise again to the second of the two points of the slot which lie on a horizontal plane, and the indentation (4) being inclined with respect to the casing (3) into the interior of the lid (1) starting from the lower edge (11) thereof.

5. Lid (1) according to any of claims 1 to 4, **characterized in that** at least four, preferably at least six openings according to the invention lie along a circumferential region of the casing (3).

6. Lid (1) according to claim 5, **characterized in that** further at least four, preferably at least six openings according to the invention lie along a further circumferential region of the casing (3), the two circumferential regions being vertically spaced apart from one another.

7. Lid (1) according to either claim 5 or claim 6, **characterized in that** a vertical groove (7) in the casing (3) extends in the region between two openings which in each case connect to one another in the circumferential direction.

8. Lid (1) according to any of claims 1 to 7, **characterized in that** the edge of the lid surface (2) of the lid (1) is provided with raised ridges (5), outlets being defined between two ridges (5) which in each case connect to one another in the circumferential direction such that water from the top surface (2) can flow off therethrough.

9. Lid (1) according to claim 8, **characterized in that** the ridges (5) viewed in the vertical direction lie above openings according to the invention and a ridge (5) extends in each case over the entire length of an opening according to the invention.

10. Lid (1) according to any of claims 1 to 9, **characterized in that** said lid is a hollow cylinder which is open at one end.

11. Lid (1) for a hollow body which is open at one end on the top, in which hollow body a candle is arranged, the lid (1) being a hollow body which is open on the bottom and it being possible to place or screw said lid onto the hollow body which is open on the top, the casing (3) of the lid (1), in the mounted state, projecting upwards over the casing of the hollow body which is open on the top, the lid (1) comprising an upper lid surface (2) and a casing (3), which casing (3) extends downwards from the edge of the lid surface (2), the casing (3) of the lid (1) being provided with openings, **characterized in that** at least one opening is formed by the casing (3) of the lid (1) comprising a slot between two points which lie on a horizontal plane and the material of the casing (3) above the slot being shaped outwards from the hollow body of the lid (1) in the form of a protrusion, the upper edge (9) of the slot being the lower edge of the protrusion such that a substantially horizontally extending opening extends between the upper edge (9) formed by the slot and the lower edge (10) formed by the slot.

12. Lid (1) according to claim 11, **characterized in that** the lower edge (10) extends horizontally.

13. Lid (1) according to one of claims 11 to 12, **characterized in that** the upper edge (9) extends along an arc starting from one of the two points of the slot which lie on a horizontal plane so as to first rise and then fall again to the second of the two points of the slot which lie on a horizontal plane.

14. Lid (1) according to any one of claims 11 to 13, **characterized in that** the upper edge (9) is the lower edge of a protrusion, the protrusion transitioning into the casing (3) along the arc path of the upper edge thereof which extends starting from one of the two points of the slot which lie on a horizontal plane so as to first rise and then fall again to the second of the two points of the slot which lie on a horizontal plane, and the protrusion being outwardly inclined with respect to the casing (3) of the lid (1) starting from the upper edge thereof.

## Revendications

1. Couvercle (1) pour un corps creux ouvert à une extrémité vers le haut et dans lequel est disposée une bougie, le couvercle (1) étant un corps creux ouvert en bas et pouvant être monté ou vissé sur le corps creux ouvert en haut, le boîtier (3) du couvercle (1) faisant saillie vers le haut, à l'état monté, au-dessus du boîtier du corps creux qui est ouvert en haut, le couvercle (1) comportant une surface supérieure de couvercle (2) et un boîtier (3), lequel boîtier (3) s'étend vers le bas à partir du bord de la surface de couvercle (2), le boîtier (3) du couvercle (1) étant muni d'ouvertures,
**caractérisé en ce qu'**au moins une ouverture est formée par le fait que le boîtier (3) du couvercle (1) présente une fente entre deux points situés sur un plan horizontal, et **en ce que** le matériau du boîtier (3) est formé sous la fente à l'intérieur du corps creux du couvercle (1) sous la forme d'une empreinte (4), le bord inférieur (10) de la fente étant le bord supérieur de l'empreinte (4) de sorte qu'une ouverture sensiblement horizontale s'étend entre le bord supérieur (9) formé par la fente et le bord inférieur (10) formé par la fente à l'extrémité supérieure de l'empreinte (4).

2. Couvercle (1) selon la revendication 1, **caractérisé en ce que** le bord supérieur (9) s'étend horizontalement.

3. Couvercle (1) selon l'une quelconque des revendications 1 à 2, **caractérisé en ce que** le bord inférieur (10) s'étend le long d'un arc à partir de l'un des deux points de la fente situés sur un plan horizontal, d'abord descendant puis remontant jusqu'au deuxième des deux points de la fente situés sur un plan horizontal.

4. Couvercle (1) selon l'une quelconque des revendications 1 à 3, **caractérisé en ce que** le bord inférieur (10) est le bord supérieur d'une empreinte (4), l'empreinte (4) évoluant dans le boîtier (3) le long du trajet d'arc de son bord inférieur (11) en chevauchant celui-ci, qui, à partir de l'un des deux points de la fente se trouvant sur un plan horizontal, descend d'abord et remonte ensuite à nouveau vers le second des deux points de la fente se trouvant sur un plan horizontal, et dans lequel l'empreinte (4), à partir de son bord inférieur (11), est inclinée par rapport au boîtier (3) vers l'intérieur du couvercle (1).

5. Couvercle (1) selon l'une quelconque des revendications 1 à 4, **caractérisé en ce qu'**au moins quatre, de préférence au moins six ouvertures selon l'invention se trouvent le long d'une zone périphérique du boîtier (3).

6. Couvercle (1) selon la revendication 5, **caractérisé en ce qu'**au moins quatre, de préférence au moins six autres ouvertures sont situées le long d'une autre zone périphérique du boîtier (3), les deux zones périphériques étant espacées verticalement l'une de l'autre.

7. Couvercle (1) selon l'une quelconque des revendications 5 à 6, **caractérisé en ce qu'**un canal vertical (7) s'étend dans le boîtier (3) dans la zone entre deux ouvertures qui se rejoignent respectivement dans la direction périphérique.

8. Couvercle (1) selon l'une quelconque des revendications 1 à 7, **caractérisé en ce que** le bord de la surface supérieure (2) du couvercle (1) est pourvu de nervures (5) surélevées, des drains étant définis entre deux nervures (5) qui se rejoignent respectivement dans la direction circonférentielle, de sorte que de l'eau peut s'écouler de la surface supérieure (2) à travers ceux-ci.

9. Couvercle (1) selon la revendication 8, **caractérisé en ce que** les nervures (5), vues dans la direction verticale, reposent sur des ouvertures selon l'invention et **en ce qu'**une nervure (5) s'étend respectivement sur toute la longueur d'une ouverture selon l'invention.

10. Couvercle (1) selon l'une quelconque des revendications 1 à 9, **caractérisé en ce qu'**il s'agit d'un cylindre creux ouvert sur un côté.

11. Couvercle (1) pour un corps creux ouvert à une extrémité vers le haut et dans lequel est disposée une bougie, le couvercle (1) étant un corps creux ouvert en bas et pouvant être monté ou vissé sur le corps creux ouvert en haut, le boîtier (3) du couvercle (1), à l'état monté, faisant saillie vers le haut au-delà du boîtier du corps creux ouvert vers le haut, le couvercle (1) ayant une surface supérieure de couvercle (2) et un boîtier (3), lequel boîtier (3) s'étend vers le bas depuis le bord de la surface de couvercle (2), le boîtier (3) du couvercle (1) étant pourvu d'ouvertures, **caractérisé en ce qu'**au moins une ouverture est formée par le fait que le boîtier (3) du couvercle (1) présente une fente entre deux points situés sur un plan horizontal et que le matériau du boîtier (3) au-dessus de la fente est formé vers l'extérieur depuis le corps creux du couvercle (1) sous la forme d'un renflement, dans laquelle le bord supérieur (9) de la fente est le bord inférieur du renflement de sorte qu'une ouverture sensiblement horizontale s'étend entre le bord supérieur (9) formé par la fente et le bord inférieur (10) formé par la fente.

12. Couvercle (1) selon la revendication 11, **caractérisé en ce que** le bord inférieur (10) s'étend horizontalement.

13. Couvercle (1) selon l'une quelconque des revendications 11 à 12, **caractérisé en ce que** le bord supérieur (9) s'étend le long d'un arc à partir de l'un des deux points de la fente situés sur un plan horizontal, d'abord en montant puis en redescendant vers le second des deux points de la fente situés sur un plan horizontal.

14. Couvercle (1) selon l'une quelconque des revendications 11 à 13, **caractérisé en ce que** le bord supérieur (9) est le bord inférieur d'une bosse, la bosse évoluant le long du trajet d'arc de son bord supérieur dans le boîtier (3) en chevauchant celui-ci, qui, à partir de l'un des deux points de la fente situés sur un plan horizontal, remonte d'abord puis redescend à nouveau vers le second des deux points de la fente situés sur un plan horizontal, et la bosse étant inclinée vers l'extérieur par rapport au boîtier (3) du couvercle (1) à partir de son bord supérieur.
